# EUROPÄISCHE PATENTANMELDUNG

(11) **EP 0 197 378 A1**
(43) Veröffentlichungstag der Anmeldung: **15.10.1986**
(21) Anmeldenummer: 86103708.3
(22) Anmeldetag: 19.03.1986
(51) Int. Cl.: F22B 29/06, F22B 31/00, F22G 7/14

(54) **Durchlaufdampferzeuger**

(30) Priorität: 01.04.1985 DE 3511877
(71) Anmelder: SIEMENS AKTIENGESELLSCHAFT, 80333 München (DE)
(72) Erfinder: Wittchow, Eberhard, Dipl.-Ing., D-8520 Erlangen (DE)

(57) **Zusammenfassung**

Ein Durchlaufdampferzeuger mit einer Brennkammer (2) mit vertikal berohrter gasdichter Brennkammerwand, einer ersten, an einem ersten Eintrittssammler (12) und an einem ersten Austrittssammler (13) angeschlossenen Steigrohrgruppe (6), einer zweiten, an einem zweiten Eintrittssammler (18) und einem zweiten Austrittssammler (19) angeschlossenen Steigrohrgruppe (8) und einem am ersten Austrittssammler (13) und am zweiten Eintrittssammler (18) angeschlossenen Durchlaufrohr (7) hat zum Ermöglichen des Betriebes auch bei einem Druck unterhalb des kritischen Druckes im System aus Steigrohrgruppen und Eintritts- und Austrittssammlern einen Brennkammerboden (3), der für eine Wirbelschichtfeuerung mit in die Brennkammer (2) gerichteten Zuführdüsen (4) für Luft ausgerüstet ist, und eine ebenfalls in die Brennkammer (2) gerichtete, den Zuführdüsen (4) zugeordnete Eintrittsöffnung (22) für festen Brennstoff.

## Beschreibung

Die Erfindung betrifft einen Durchlaufdampferzeuger nach dem Oberbegriff des Patentanspruchs 1.

Ein derartiger Durchlaufdampferzeuger ist aus Bild 2 auf Seite 293 in Verbindung mit Bild 7 auf Seite 295 aus "VGB-Kraftwerkstechnik 64", Heft 4, April 1984, bekannt. Bei diesem bekannten Durchlaufdampferzeuger ist eine dritte Steigrohrgruppe vorgesehen, deren Steigrohre an einem dritten Eintrittssammler und einem dritten Austrittssammler angeschlossen sind. Diese dritte Steigrohrgruppe ist durchflußmäßig über ein am zweiten Austrittssammler und am dritten Eintrittssammler angeschlossenes Durchlaufrohr zur ersten und zweiten Steigrohrgruppe in Serie geschaltet. Der dritte Austrittssammler befindet sich am Oberende der Brennkammer, während sich der dritte Eintrittssammler und der erste und der zweite Austrittssammler zwischen--dem Ober- und dem Unterende der Brennkammer befinden, so daß die Steigrohre der ersten beiden Steigrohrgruppen nicht bis zum Oberende der Brennkammer und die Steigrohre der dritten Steigrohrgruppe nicht bis zum Unterende der Brennkammer geführt sind. Durchflußmäßig sind dem dritten Austrittssammler zwei in Serie geschaltete Überhitzerheizflächen nachgeschaltet. Zwischen den beiden Überhitzerheizflächen liegt ein Druckregelventil, das in Steuerabhängigkeit vom Druck im dritten Austrittssammler steht. Der bekannte Durchlaufdampferzeuger hat Kohlenstaubfeuerung mit 1 Kohlenstaubbrennern, die an den Seitenwänden der Brennkammer in Höhe der ersten und zweiten Steigrohrgruppe angeordnet sind.

Die Kohlenstaubbrenner erzeugen besonders heiße Flammen und Rauchgase und beheizen die erste und zweite Steigrohrgruppe der Brennkammerwand besonders stark. Die dritte Steigrohrgruppe wird durch die Kohlenstaubbrenner nicht so stark beheizt. Deshalb ist in ihr die Strömungsgeschwindigkeit des Wasserdampfgemisches und damit der Druckverlust wesentlich niedriger als in der ersten und in der zweiten Steigrohrgruppe.

Da Wasser schon in der ersten Steigrohrgruppe verdampft, befindet sich schon im zweiten und dritten Eintrittssammler ein Gemisch aus Wasser und Dampf. Das zwischen die beiden Überhitzerheizflächen geschaltete Druckhalteventil sorgt für überkritischen Druck im aus den drei Steigrohrgruppen mit ihren Eintritts- und Austrittssammlern gebildeten System und verhindert dadurch ein Entmischen von Wasser und Dampf insbesondere im zweiten und dritten Eintrittssammler. Dadurch wird verhindert, daß einzelne Steigrohre der zweiten und dritten Steigrohrgruppe vorwiegend mit Wasser und andere vorwiegend mit Dampf beaufschlagt sind, was zu ungleichmäßigem Aufheizen der einzelnen Steigrohre und zu mechanischen Wärmespannungen innerhalb der Steigrohrgruppen in der Brennkammerwand führen würde. Der hohe überkritische Dampfdruck erfordert eine große Antriebsleistung einer dem Durchlaufdampferzeuger zugeordneten Speisewasserpumpe und damit hohe Betriebskosten.

Der Erfindung liegt die Aufgabe zugrunde, den bekannten Durchlaufdampferzeuger weiterzubilden und seinen Betrieb nicht nur bei überkritischem Druck, sondern auch bei jedem beliebigen Druck unterhalb des kritischen Druckes zu ermöglichen.

Zur Lösung dieser Aufgabe hat ein Durchlaufdampferzeuger der` eingangs erwähnten Art die Merkmale des kennzeichnenden Teils des Patentanspruches 1.

In einem solchen Durchlaufdampferzeuger kann die Verbrennung aufgrund der Wirbelschichtfeuerung bei einer Temperatur zwischen 800 °C und 900 °C ablaufen. Diese niedrige Verbrennungstemperatur hat zur Folge, daß nur verhältnismäßig wenig Wärme an die Steigrohrgruppen der Brennkammerwand übertragen wird. Außerdem erfolgt die Beheizung der Steigrohre über die gesamte Höhe der Brennkammer nahezu gleichmäßig, so daß alle Steigrohre mit gleicher Strömungsgeschwindigkeit durchströmt werden. Deshalb können auch die Austrittssammler für alle Steigrohrgruppen am Oberende,der Brennkammerwand angeordnet sein. Diese vereinfacht den Aufbau des Durchlaufdampferzeugers erheblich und senkt seine Herstellungskosten.

Aufgrund der verhältnismäßig geringen Wärmeaufnahme der Steigrohre der Steigrohrgruppen ist auch eine Entmischung eines Wasser-Dampf-Gemisches im zweiten Eintrittssammler zulässig, ohne daß an ihm angeschlossene, mit Dampf beaufschlagte Steigrohre an ihrem Austrittsende unzulässig heißer werden als an dem zweiten Eintrittssammler angeschlossene, mit Wasser beaufschlagte Steigrohre. Dadurch kann der Durchlaufdampferzeuger z. B. bei Teillast mit jedem beliebigen Druck betrieben werden, ihm nachgeschaltete Druckhalteventile sind nicht erforderlich, und die Antriebsleistung und damit die Betriebskosten der Speisewasserpumpe können wesentlich reduziert werden.

Außerdem bilden sich bei Wirbelschichtfeuerung erheblich weniger Stickoxide und Schwefeloxide als bei Kohlenstaubfeuerung, so daß sich auch die Rauchgasreinigung erheblich einfacher gestaltet.

Die Erfindung und ihre Vorteile seien anhand der Zeichnung an Ausführungsbeispielen näher erläutert:
Fig. 1 zeigt schematisch und in perspektivischer Ansicht einen Durchlaufdampferzeuger entsprechend der Erfindung.
Fig. 2 bis 6 zeigen schematisch durchflußmäßige Schaltungen von Steigrohrgruppen der Brennkammerwand des Durchlaufdampferzeugers nach Fig. 1.

Der Durchlaufdampferzeuger nach Fig.. und 2 weist eine Brennkammer 2 auf, der rauchgasseitig ein Konvektionsraum 30 nachgeschaltet ist. Der Durchlaufdampferzeuger wird mit Wirbelschichtfeuerung betrieben. Seine Brennkammer 2 weist daher am Brennkammerboden 3 eine Reihe von Zuführdüsen 4 für Luft auf, die keinen Ascheaustrag darstellen. Ein solcher Ascheaustrag kann zusätzlich zu den Zuführdüsen 4 am Brennkammerboden 3 angeordnet sein und ist in Figur 1 nicht dargestellt. Auf der Unterseite des Brennkammerbodens 3 mündet eine Luftzuführleitung 5, durch die die Luft für die in die Brennkammer 2 gerichteten Zuführdüsen 4 mit Überdruck zugeführt wird.

Die Brennkammerwand der Brennkammer 2 ist gasdicht und vertikal berohrt und weist drei Steigrohrgruppen 6, 8 und 10 auf. Diese Steigrohrgruppen 6, 8 und 10 sind durch vertikale Steigrohre gebildet, von denen jedes an zwei Längsseiten mit einem anderen Steigrohr gasdicht verschweißt ist. Jeweils zwischen zwei Steigrohren befindet sich üblicherweise noch ein Steg. An den Vertikalkanten der Brennkammer 2 ist jeweils ein Steigrohr der Steigrohrgruppe 6 mit einem Steigrohr der Steigrohrgruppe 8 bzw. ein Steigrohr der Steigrohrgruppe 8 mit einem Steigrohr der Steigrohrgruppe 10 verschweißt. Alle Steigrohrgruppen 6, 8 und 10 sind also in der Brennkammerwand mit seitlich nebeneinander angeordneten Steigrohren angebracht.

Die vertikalen Steigrohre der Steigrohrgruppe 6 sind durchflußmäßig an ihrem Unterende an einem Eintrittssammler 12 und an ihrem Oberende an einem Austrittssammler 13, die vertikalen Steigrohre der Steigrohrgruppe 8 an ihrem Unterende an einem Eintrittssammler 18 und an ihrem Oberende an einem Austrittssammler 19 und die vertikalen Steigrohre der Steigrohrgruppe 10 an ihrem Unterende an einem Eintrittssammler 20 und an ihrem Oberende an einem Eintrittssammler 21 angeschlossen. Alle Austrittssammler 13, 19 und 21 befinden sich also am Oberende der Brennkammer 2 und alle Eintrittssammler 12, 18 und 20 am Unterende der Brennkammer 2. Die Brennkammer 2 kann wegen ihrer vertikal berohrten Brennkammerwand hängend angebracht sein.

Seitlich an der Brennkammerwand der Brennkammer 2 befindet sich über dem Brennkammerboden 3 eine in die Brennkammer 2 gerichtete Eintrittsöffnung 22 für festen Brennstoff. Dieser feste Brennstoff kann beispielsweise aus Kohle mit einer Körnung bis etwa 20 mm bestehen, der zusammen mit Fördergas, z. B. Luft durch ein an der Eintrittsöffnung 22 angeschlossenes Förderrohr 23 in die Brennkammer 2 eingeblasen und durch die Luft aus den Zuführdüsen 4 aufgewirbelt wird.

Am Austrittssammler 13 der Steigrohrgruppe 6 und am Eintrittssammler 18 der Steigrohrgruppe 8 ist durchflußmässig ein Durchlaufrohr 7 angeschlossen, das sich auf der Außenseite der Brennkammerwand der Brennkammer 2 befindet. Desgleichen ist am Austrittssammler 19 der Steigrohrgruppe 8 und am Eintrittssammler 20 der Steigrohrgruppe 10 durchflußmäßig ein weiteres Durchlaufrohr 9 angeschlossen, das sich ebenfalls auf der Außenseite der Brennkammerwand der Brennkammer 2 befindet und in Figur 1 nicht erkennbar ist.

Innerhalb des der Brennkammer 2 am Oberende rauchgasseitig nachgeschalteten Konvektionsraumes 29 des Durchlaufdampferzeugers sind eine überhitzerheizfläche 30, eine Zusatzheizfläche 31 und eine Speisewasservorwärmerheizfläche 32 angeordnet.

Die Speisewasservorwärmerheizfläche 32 wird von einer Speisewasserpumpe 33 gespeist und ist durchflußmäßig dem Eintrittssammler 12 und damit auch dem System der Steigrohrgruppen 6, 8 und 10 mit ihren Eintritts- und Austrittssammlern 12, 13; 18, 19 und 20, 21 vorgeschaltet. Die Überhitzerheizfläche 30 ist, wie Fig. 2 zeigt, dem Austrittssammler 21 nachgeschaltet. Eine Frischdampfaustrittsrohrleitung 34 der überhitzerheizfläche 30 kann zu einer nicht dargestellten Dampfturbine führen.

Wie Fig. 3 zeigt, kann die Zusatzheizfläche 31 in vorteilhafter Weise durchflußmäßig zwischen die Speisewasservorwärmerheizfläche 32 und den Eintrittssammler 12, also zwischen die Speisewasservorwärmerheizfläche 32 und das System aus Steigrohren der Steigrohrgruppen 6, 8 und 10 und Eintritts- und Austrittssammlern 12, 13; 18, 19 und 20, 21 geschaltet sein. Die wegen der Wirbelschichtfeuerung in der Brennkammer 2 verhältnismäßig geringe und über die Rohrlänge nahezu gleichmäßige Wärmeaufnahme durch die Steigrohre der einzelnen Steigrohrgruppen 6, 8 und 10 erlaubt es, daß die Zusatzheizfläche 31 in der Schaltung nach Fig. 3 als Verdampferheizfläche und die Steigrohrgruppen 6, 8 und 10 als Überhitzerheizflächen wirksam sind, ohne daß unzulässig hohe Temperaturen an den Rohren der Brennkammerwand der Brennkammer 2 auftreten. Dies bedeutet eine wesentliche Reduzierung der Herstellungskosten für den Durchlaufdampferzeuger, da die Schaltung seiner Heizflächen durchflußmäßig dem idealen Gegenstromprinzip angenähert ist, mit dem sich ja bekanntlich die kleinsten Heizflächenabmessungen erzielen lassen.

Die Zusatzheizfläche 31 kann auch, wie Fig. 4 zeigt, in vorteilhafter Weise durchflußmäßig z. B. in das Durchlaufrohr 7 zwischen dem Austrittssammler 13 und dem Eintrittssammler 18 geschaltet sein. Dadurch können die Steigrohrgruppe 6 als Verdampferheizfläche und die Steigrohrgruppen 8 und 10 als überhitzerheizflächen wirken. Die Brennkammerwand der Brennkammer 2 wird dann sowohl während des Anfahrens des Durchlaufdampferzeugers, wenn die als Verdampferheizfläche wirksame Steigrohrgruppe 6 sicher von Wasser durchströmt, in ihr aber noch wenig kühlender Dampf erzeugt-wird, als auch in Störfällen wie Ausfall der Speisewasserpumpe 33, bei dem die Durchströmung der Steigrohrgruppe 6 aufhört, die Durchströmung in den beiden Steigrohrgruppen 8 und 10 aber wegen der Dampfentnahme am Frischdampfaustrittsrohr 34 der Überhitzerheizfläche 30 noch aufrechterhalten wird, gut gekühlt. Von Vorteil kann es gerade in diesem Fall sein, wenn, wie in Fig. 5 dargestellt ist, ein Steigrohr der einen Steigrohrgruppe 6 an beiden Längsseiten jeweils mit einem Steigrohr der anderen Steigrohrgruppe 8 und umgekehrt verschweißt ist. Dadurch wird erreicht, daß stets ein gut gekühltes Steigrohr und ein weniger gut gekühltes Steigrohr nebeneinander angeordnet sind und wegen des Zusammenschweißens der Steigrohre an ihren Längsseiten ein gewisser Temperaturausgleich erfolgt und dadurch Schäden durch zu hohe Steigrohrtemperaturen vermieden werden.

Wie Fig. 6 zeigt, kann beispielsweise im Durchlaufrohr 7, das durchflußmäßig am Austrittssammler 13 und am Eintrittssammler 18 angeschlossen ist, eine aus einer Abscheideflasche bestehende Wasser-Dampf-Trenneinrichtung 40 geschaltet sein. Mit dieser Wasser-Dampf-Trenneinrichtung, die auf der Außenseite der Brennkammerwand angeordnet ist, kann während des Anfahrens des Durchlaufdampferzeugers Wasser aus dem sie durchströmenden Wasser-Dampf-Gemisch abgetrennt werden, welches aus der als Verdampferheizfläche wirkenden Steigrohrgruppe 6 kommt. Der Dampf wird aus der Wasser-Dampf-Trenneinrichtung 40 in die als überhitzerheizfläche wirkende Steigrohrgruppe 7 geleitet, während das abgetrennte Wasser beispielsweise mit einer nicht dargestellten Pumpe zum Eintrittssammler 12 der Steigrohrgrup^{p}e 6 zurückgeleitet werden kann.

## Patentansprüche

1. Durchlaufdampferzeuger mit einer Brennkammer, mit einem Brennkammerboden, mit einer Einrichtung zum Zuführen von Brennstoff in die Brennkammer, mit einer gasdichten, vertikal berohrten Brennkammerwand, die durch nebeneinander angeordnete, an zwei Längsseiten miteinander verschweißten Steigrohre gebildet ist, von denen eine erste Steigrohrgruppe an einem ersten Eintrittssammler und einem ersten Austrittssammler und eine zweite Steigrohrgruppe an einem zweiten Eintrittssammler und einem zweiten Austrittssammler angeschlossen ist, mit einem am ersten Austrittssammler und am zweiten Eintrittssammler angeschlossenen Durchlaufrohr sowie mit einer Speisewasservorwärmerheizfläche, die durchflußmäßig dem System aus Steigrohren mit ihren Eintritts- und Austrittssammlern vorgeschaltet und in einem der Brennkammer rauchgasseitig nachgeschalteten Konvektionsraum angeordnet ist, dadurch gekennzeichnet , daß der Brennkammerboden (3) für eine Wirbelschichtfeuerung mit in die Brennkammer (2) gerichteten Zuführdüsen (4) für Luft ausgerüstet ist und die Einrichtung zum Zuführen von Brennstoff eine diesen Zuführdüsen (4) zugeordnete, ebenfalls in die Brennkammer (2) gerichtete .Eintrittsöffnung (22) für festen Brennstoff ist.

2. Durchlaufdampferzeuger nach Anspruch 1, dadurch gekennzeichnet, daß durchflußmäßig zwischen die Speisewasservorwärmerheizfläche (32) und das System aus Steigrohren der Steigrohrgruppen (6, 8, 10) und Eintritts- und Austrittssammlern (12, 13; 18, 19; 20, 21) eine Zusatzheizfläche (31) geschaltet ist, die innerhalb des der Brennkammer (2) rauchgasseitig nachgeschalteten Konvektionsraumes (29) angeordnet ist.

3. Durchlaufdampferzeuger nach Anspruch 1, dadurch gekennzeichnet , daß durchflußmäßig in das Durchlaufrohr (7) eine Zusatzheizfläche (31) geschaltet ist, die innerhalb des der Brennkammer (2) rauchgasseitig nachgeschalteten Konvektionsraumes (29) angeordnet ist.

4. Durchlaufdampferzeuger nach Anspruch 1, dadurch gekennzeichnet, daß in das Durchlaufrohr (7) eine Wasser-Dampf-Trenneinrichtung (40) eingeschaltet ist.

5. Durchlaufdampferzeuger nach Anspruch 1, dadurch gekennzeichnet, daß ein Steigrohr der einen Steigrohrgruppe (6) bzw. (8) an beiden Längsseiten jeweils mit einem Steigrohr der anderen Steigrohrgruppe (8) bzw. (6) verschweißt ist.

6. Durchlaufdampferzeuger nach Anspruch 1, dadurch gekennzeichnet , daß alle Steigrohrgruppen (6, 8, 10) in der Brennkammerwand mit seitlich nebeneinander angeordneten Steigrohren angebracht sind und daß sich die Austrittssammler (12, 19, 21), an denen die Steigrohre angeschlossen sind, am Oberende der Brennkammer 2 befinden.
